# EUROPÄISCHE PATENTSCHRIFT

(11) **EP 0 412 399 B1**
(45) Veröffentlichungstag und Bekanntmachung des Hinweises auf die Patenterteilung: **05.01.1994**
(21) Anmeldenummer: 90114612.6
(22) Anmeldetag: 30.07.1990
(51) Int. Cl.: E02F 3/18, E02F 3/84, E02F 9/20, E02F 9/26

(54) **Fördermengenregelung eines Schaufelradbaggers oder Schaufelradaufnehmers im Tagebau**
Dug volume control for a bucket wheel excavator
Commande du volume excavé par une roue à godet

(30) Priorität: 08.08.1989 DE 3926222
(43) Veröffentlichungstag der Anmeldung: 13.02.1991
(73) Patentinhaber: SIEMENS AKTIENGESELLSCHAFT, 80333 München (DE); Rheinbraun Aktiengesellschaft, 50935 Köln (DE); IBEO INGENIEURBÜRO FÜR ELEKTRONIK UND OPTIK J. HIPP + G. BRÖHAN, D-22179 Hamburg (DE)
(72) Erfinder: Heimes, Edmund, D-8521 Möhrendorf (DE); Nüsslin, Hans-Jörg, D-8520 Erlangen (DE); Hipp, Johann, D-2000 Hamburg 71 (DE); Hartlief, Franz-Josef, D-5020 Frechen-Grefrath (DE); Fassbender, Franz-Arno, D-5010 Bergheim-Ahe (DE); Eckoldt, Ralf, D-5000 Köln 1 (DE); Henning, Dieter, Dr., D-5160 Düren (DE)
(74) Vertreter: Fuchs, Franz-Josef, Dr.-Ing.

(56) Entgegenhaltungen:
- DE-A- 1 634 712
- FR-A- 2 420 120
- FR-A- 2 468 101
- FR-A- 2 637 625
- US-A- 4 695 163

## Beschreibung

Die Erfindung betrifft die Fördermengenregelung eines Schaufelradbaggers oder Schaufelradaufnehmers im Tagebau, bei der die Schwenkgeschwindigkeit des Schaufelradauslegers und/oder seine Höhenlage in Abhängigkeit von dem von dem Schaufelrad geschnittenen Festmaterial-Fördervolumen geregelt wird, mit einem in Schaufelradnähe angeordneten Strahlungssender/-empfänger zum Abtasten des Profils des Festmaterials in Schwenkrichtung vor dem Schaufelrad.

Eine derartige Fördermengenregelung ist aus der DE-A-1 634 712 bekannt, wobei die Abtastung des Festmaterials mit Hilfe von Strahlen, wie z.B. von Ultraschallwellen, elektromagnetischen Schwingungen oder photoelektrischen Lichtschranken als eine Alternative zu einer mechanischen Abtasteinrichtung angegeben ist. Wie jedoch die Abtastung des Festmaterials mit Hilfe der Strahlen realisiert werden soll, ist der DE-A-1 634 712 nicht zu entnehmen und ist auch bisher nicht bekannt geworden.

Aus der EP-A-0 192 993 ist ein Verfahren zur dreidimensionalen optischen Erfassung von Objekten mit Hilfe eines periodisch intensitätsmodulierten oder gepulsten Lasers bekannt, wobei Laufzeitunterschiede des von dem Objekt reflektierten und mit einem Empfänger erfaßten Lichts in Form von Helligkeitsunterschieden erfaßt und in Höhenstufen des Objekts umgerechnet werden. Zur vollständigen Ausleuchtung des Objekts ist zwischen diesem und dem Laser eine Strahlaufweitungsoptik angeordnet, mit der das Laserlicht zu einem Strahlungskegel aufgeweitet wird. Da das Objekt an unterschiedlichen Stellen unterschiedliche Reflexionseigenschaften aufweisen kann, wird von diesem zunächst ein allgemeines Grauwertbild erzeugt, das als Referenzbild für die Umrechnung der von den Laufzeitunterschieden abhangigen Helligkeitsunterschiede in die Höhenstufen dient.

Aus der Zeitschrift "Braunkohle", 41 (1989), Heft 5, Seiten 148-150, ist die Verwendung von Rotationslasern bei Schaufelradbaggern im Tagebau bekannt, wobei mit dem Laser direkt auf einen zugehörigen Empfänger gemessen wird. Eine Abtastung der von dem Schaufelrad freigelegten Flächen ist nicht vorgesehen.

Schließlich ist aus der DE-A-34 11 540 ein Verfahren zur Fördervolumenmessung bei Bandförderern bekannt, wobei die Oberfläche des Schüttgutes quer zur Förderrichtung an mehreren Meßpunkten mit Hilfe von nach dem Impuls-Laufzeitmeßprinzip arbeitenden Laserentfernungsmeßgeräten abgetastet wird. Dabei ist für jeden Meßpunkt jeweils ein Laserentfernungsmeßgerät vorgesehen, so daß sich die Anzahl der benötigten Geräte nach der Breite des Bandförderers richtet.

Der Erfindung liegt die Aufgabe zugrunde, eine betriebssichere und tagebaugerechte Fördermengenregelung mit Hilfe einer berührungslosen Ermittlung der vom Schaufelrad erfaßten Festmaterial-Fördersumme anzugeben.

Gemäß der Erfindung wird die Aufgabe dadurch gelöst, daß bei der Fördermengenregelung der eingangs angegebenen Art, der Strahlungssender/-empfänger ein Laserscanner ist, der einen gepulsten Laserstrahl erzeugt, wobei durch Messung der Entfernung von dem Laserscanner zur Materialoberfläche mit Hilfe von in einem Rechner ausgewerteten Laufzeitmessungen des gepulsten Laserstrahls und durch Messung des Winkels des Laserstrahls zur Materialoberfläche das Profil des neben dem Schaufelrad anstehenden Festmaterials erfaßbar ist.

Die Abtastung der Kontur des Festmaterials in Schwenkrichtung vor dem Schaufelrad durch einen Laserstrahl, der vorzugsweise mit einer Wellenlänge von 905 Nanometer, einer Pulsrate von 3,6 kHz und einer Pulsdauer von ca. 10 Nanosekunden arbeitet und die Auswertung der Laufzeitmessungen des gepulsten Laserlichts in einem Rechner erlaubten ein besonders genaues, gegen unterschiedliche Temperaturen, aufgewirbelten Staub und weitere Umwelteinflüsse unempfindliches Ermitteln des abzubauenden Schnittvolumens. So steht eine betriebssichere Messung des abzubauenden Schnittvolumens zur Verfügung, die eine sichere Regelung der Fördermenge des Schaufelradbaggers oder Schaufelradaufnehmers erlaubt. Dabei hat die Verwendung des Laserscanners den Vorteil, daß eine linienformige Erfassung des abzuspanenden Gebietes erfolgt. Durch die zeilenweise oder wellenlinienförmige Abtastung werden nicht nur Einzeldaten, sondern die Konfiguration der Abbaufront erfaßbar. Durch eine aufwandsarme Optik kann über das gering streuende Licht des Laserscanners eine hohe momentane Energiedichte erreicht werden, wodurch Fehler durch zu starke Streuung, ungenugender Reflektion etc. vermieden oder verkleinert werden. Insgesamt ergibt sich so ein besonders betriebssicheres, tagebaugerechtes Meß- und Regelverfahren.

Weitere Vorteile und Einzelheiten der Erfindung ergeben sich aus der nachfolgenden Beschreibung, anhand der Zeichnung und in Verbindung mit den Unteransprüchen. Es zeigen.
- Fig. 1: eine Sicht auf den Abbauort,
- FIG 2: eine Darstellung der geometrischen Verhältnisse bei einer Spanmessung und
- FIG 3: eine Darstellung der geometrischen Verhältnisse am Abbauort in vereinfachter Form.

Die FIG 1 zeigt die Ermittlung der Einzelheiten des Abbauortes durch zwei Meßlaser, insbesondere Laserscanner 8, 9, die das Oberflächenprofil auf dem Abbaumaterial 1 und die abgearbeitete Fläche 3 durch scannen auf den Scanlinien 10, 11 vertikal vermessen. Die Laserscanner 8, 9 sind neben dem Schaufelrad 6 mit den Schaufeln 5 am Schaufelradträger 7 angebracht und vermessen vornehmlich den nach unten gerichteten Profilteil 2. Das Profil wird aus Entfernung/Winkel-Wertepaaren ermittelt. Es wird in erster Linie das Profil 1, 2 derjenigen Seite für die Regelung verwendet, auf die sich das Schaufelrad 6 zubewegt. Bei gleichmäßiger Bewegung in nur eine Richtung und wenn keine Differenzmessung erfolgt, kann auch auf den zweiten Profilscanner verzichtet werden. Während der Schwenkbewegung dreht sich das Schaufelrad 6 und fräst das Festmaterial 1 um das Oberflächenmaß 4 ab.

Das hintere Profil 12 (weggefrästes Festmaterial) ist, wie FIG 2 zeigt, durch die Kontur des Schaufelrades 6 vorgegeben, da alles vorstehende Material zwangsweise weggefräst wird. Aus der hinteren Kontur 12 und dem gemessenen Profil 13 wird die Querschnittsfläche 14 des jeweiligen Spans errechnet. Die Überlappung des Schaufelrades 6 über das gemessene Profil des Laserscanners stellt diese Differenzfläche dar. Durch die Schwenkbewegung des Baggers fräst sich das Schaufelrad 6 seitlich in das Festmaterial. Das Volumen des Spans ist umso größer, je schneller diese Schwenkbewegung erfolgt. Das von der Spanquerschnittsfläche 14 überstrichene Volumen pro Zeiteinheit stellt den geförderten Volumenstrom des momentan weggefrästen Festmaterials dar. Die erforderlichen Rechnungen für Festmaterial, Fördervolumen, Spandicke, Spanhöhe, Lage der Schnittfläche und Aufmaß (separat vermessen), werden in einem Rechner vorgenommen, der dem Laserscanner nachgeschaltet ist. Dieser Rechner kann im Laserscanner integriert sein. Für die Berechnung ist im wesentlichen der Schwenkradius, die Schwenkgeschwindigkeit, der Hubwinkel (α) des Schaufelradauslegers, die Anbauposition des Laserscanners 8, 9, weitere geometrische Abmessungen des Baggers sowie seine Lage im Raum notwendig. Diese Informationen können im Rechner des Laserscanners leicht gespeichert werden. Vorteilhaft wird der Rechner mit einem beschreibbaren Permanentspeicher ausgerüstet.

Da der Montageort und die Ausrichtung des Laserscanners 8, 9 relativ zum Bagger 16 bekannt ist, bzw. einmalig bestimmt werden kann, ist der Hubwinkel (α) des Schaufelradauslegers direkt im Laserscanner 8, 9 oder im nachgeschalteten Rechner zu verwerten. Die Länge des Schaufelradauslegers ist ein bekannter Parameter. In Verbindung mit der Schwenkgeschwindigkeit reichen die Informationen aus, um im Laserscanner 8, 9 oder im nachgeschalteten Rechner den Festmaterial-Volumenstrom aus den Profildaten zu berechnen, ohne daß weitere Meßwerte dem Laserscanner 8, 9 bzw. dem nachgeschalteten Rechner zugeleitet werden müssen. Bei einer Schrägstellung des Baggers 16 ist gegebenenfalls eine Korrektur notwendig, die aus einer Lotmessung ermittelt werden kann und als Korrekturgröße dem Rechner aufgegeben wird. Für die Vorgabe einer Schnittfläche ist, wie FIG 2 zeigt, das räumliche Profil durch Bezug auf das Lot 15 im Raum zu orientieren.

Der Profilteil auf dem Planum 3 (abgearbeitete Fläche) ist durch eine Gerade approximierbar. Die Steigung dieser Geraden ist berechenbar. Die Höhe des Schaufelrades 6 über Planum kann ebenfalls aus dem Profil bestimmt werden, in dem aus der Schrägentfernung auf die approximierte Gerade in Planum die Projektion auf die Vertikale berechnet wird. Aus beiden Größen können IST-Werte für den Ort des Schaufelrades 6 berechnet werden. Damit ist der Ort des Schaufelrades 6 relativ zum Standpunkt des Baggers 16 kontinuierlich vermeßbar. Gibt man für den Ort des Schaufelrades 6 SOLL-Werte vor, so kann aus der Differenz der IST-Werte und SOLL-Werte eine Regelgröße zur Steuerung des Schaufelrades 6 auf beliebige Oberflächenformen abgeleitet werden.

Da sowohl die Lage des Schaufelradauslegers 7 als auch die Oberflächenkontur des Planums 3 und der Fräsfläche bekannt sind, kann auch der Abstand des Auslegers 7 zum anstehenden Material berechnet werden. Die Unterschreitung eines bestimmten Abstandes kann sehr vorteilhaft dazu benutzt werden, einen Kollisionsalarm auszulösen.

Die vorstehende Erfindung, die ein bisher als unlösbar angesehenes Grundproblem bei der Arbeit von Schaufelradbaggern löst, ist bevorzugt mit Laserscannern, insbesondere IR-Laserscannern, durchführbar. Es versteht sich jedoch für den Fachmann von selbst, daß auch andere, einem Laser vergleichbare Strahlungsquellen eingesetzt werden können, z.B. elektromagnetische Strahler sehr hoher Frequenz und vergleichbarer Strahlbündelung. Desgleichen sind auch andere, als in der Zeichnung angegebene, Positionen der Maßlaser möglich. Bei großer Staubentwicklung empfiehlt sich z.B. eine Anbringung am Bagger und eine Konturerfassung der Abbaufront in einem Abstand von 10-20 m vom Schaufelrad.

## Patentansprüche

1. Fördermengenregelung eines Schaufelradbaggers oder Schaufelradaufnehmers im Tagebau, bei der die Schwenkgeschwindigkeit des Schaufelradauslegers und/oder seine Höhenlage in Abhängigkeit von dem von dem Schaufelrad geschnittenen Festmaterial-Fördervolumen geregelt wird, mit einem in Schaufelradnähe angeordneten Strahlungssender/-empfänger zum Abtasten des Profils des Festmaterials in Schwenkrichtung vor dem Schaufelrad,
**dadurch gekennzeichnet**,
daß der Strahlungssender/-empfänger ein Laserscanner ist, der einen gepulsten Laserstrahl erzeugt, wobei durch Messung der Entfernung von dem Laserscanner zur Materialoberfläche mit Hilfe von in einem Rechner ausgewerteten Laufzeitmessungen des gepulsten Laserstrahls und durch Messung des Winkels des Laserstrahls zur Materialoberfläche das Profil des neben dem Schaufelrad anstehenden Festmaterials erfaßbar ist.

2. Fördermengenregelung nach Anspruch 1, **dadurch** **gekennzeichnet**, daß aus dem erfaßten Profil, den geometrischen Abmessungen des Schaufelrades, sowie der Anbauposition des Laserscanners, die Querschnittsfläche des vom Schaufelrad erfaßten Spans berechnet wird.

3. Fördermengenregelung nach einem der vorausgehenden Ansprüche, **dadurch gekennzeichnet**, daß aus der Differenz des Oberflächenprofils und der äußeren Kontur des Schaufelrades sowie dem Hubwinkel und der Schwenkgeschwindigkeit das Volumen des geschnittenen Festmaterials berechnet wird.

4. Fördermengenregelung nach einem der Ansprüche 1 oder 2, **dadurch gekennzeichnet**, daß durch kontinuierliche Messung das Profil beidseitig neben dem Schaufelrad ermittelt und aus der Profildifferenz und der Schwenkgeschwindigkeit ein Momentanwert des geschnittenen Festmaterials ermittelt wird.

5. Fördermengenregelung nach einem der vorangehenden Ansprüche, **dadurch gekennzeichnet**, daß der Laserscanner und der Rechner mit einem beschreibbaren Permanentspeicher verbunden sind, in dem Parameter über den Bagger und über die Anbauposition des Laserscanners und Justagewerte gespeichert werden.

6. Fördermengenregelung nach einem der vorangehenden Ansprüche, **dadurch gekennzeichnet**, daß der Laserscanner in den Winkelbereichen, die nicht zur Profilauswertung herangezogen werden, auf ein geräteinternes Ziel mißt und die dabei gemessene, bekannte Entfernung als Kontrollwert für die Funktionsfähigkeit des Gerätes und als Eichwert verwendet wird.

7. Fördermengenregelung nach einem der vorhergehenden Ansprüche, **dadurch gekennzeichnet**, daß der Laserscanner mit Impulsdauern von 1-10 Nanosenkunden und einer Impulsrate im Kilohertzbereich, vorzugsweise im 3-30 kHz-Bereich, arbeitet.

8. Fördermengenregelung nach einem der vorhergehenden Ansprüche, **dadurch gekennzeichnet**, daß für die Impulslaufzeitmessung zunachst ein Startpuls generiert wird, dessen reflektierter Anteil über Verzögerungsleitungen, vorzugsweise in Spulenform, laufzeitverlängert und für eine Start-Stop-Messung verwendet wird.

## Claims

1. Conveying-quantity control of a bucket-wheel excavator or a bucket-wheel pick-up in open-cast mining, in which the pivoting speed of the bucket-wheel jib and/or its height are controlled as a function of the solid-material conveying volume cut by the bucket wheel, having a radiation transmitter/receiver arranged in the vicinity of the bucket wheel for sensing the profile of the solid material in the pivoting direction in front of the bucket wheel, characterized in that the radiation transmitter/receiver is a laser scanner, which generates a pulsed laser beam, it being possible to discern the profile of the solid material next to the bucket wheel by measurement of the distance of the laser scanner from the material surface with the aid of transit-time measurements of the pulsed laser beam and by measurement of the angle of the laser beam relative to the material surface.

2. Conveying-quantity control according to Claim 1, characterized in that the cross-sectional area of the sliver seized by the bucket wheel is calculated from the discerned profile, the geometrical dimensions of the bucket wheel and the mounting position of the laser scanner.

3. Conveying-quantity control according to one of the preceding claims, characterized in that the volume of the cut solid material is calculated from the difference between the surface profile and the outer contour of the bucket wheel and from the lifting angle and pivoting speed.

4. Conveying-quantity control according to either of Claims 1 and 2, characterized in that the profile is determined on both sides next to the bucket wheel by continuous measurement and an instantaneous value of the cut solid material is determined from the profile difference and the pivoting speed.

5. Conveying-quantity control according to one of the preceding claims, characterized in that the laser scanner and the computer are connected to a permanent write memory, in which parameters relating to the excavator and to the mounting position of the laser scanner and adjustment values are stored.

6. Conveying-quantity control according to one of the preceding claims, characterized in that, in the angular sectors not used for the profile evaluation, the laser scanner measures in relation to a target within the appliance and the known distance thus measured is used as a checking value for the operating capacity of the appliance and as a calibration value.

7. Conveying-quantity control according to one of the preceding claims, characterized in that the laser scanner works at pulse durations of 1 to 10 nanoseconds and at a pulse rate in the kilohertz range, preferably in the 3 - 30 kHz range.

8. Conveying-quantity control according to one of the preceding claims, characterized in that for the pulse transit-time measurement a starting pulse is first generated, the reflected fraction of this being lengthened in terms of transit time via delay lines, preferably in coil form, and being used for a start-stop measurement.

## Revendications

1. Dispositif de régulation du débit de refoulement d'un excavateur rotatif à godets ou d'un engin de reprise à roue-pelle utilisé dans une mine à ciel ouvert, dans lequel la vitesse de basculement du bras en console de la roue à godets et/ou sa position en hauteur sont réglées en fonction du volume de refoulement de la matière solide, sectionnée par la roue à godets, et comportant un émetteur/récepteur de rayonnement disposé à proximité des godets et destiné à explorer le contour de la matière solide en avant de la roue à godets dans la direction de basculement, caractérisé par le fait que l'émetteur/récepteur de rayonnement est un scanner laser, qui produit un faisceau laser pulsé duquel le contour de la matière solide présente près de la roue a godets pouvant être détecté par mesure de la distance entre le scanner laser et la surface de la matière à l'aide de mesures de temps de propagation de la lumière laser pulsée, qui sont exploitées dans un ordinateur, et par mesure de l'angle du faisceau laser avec la surface de la matière.

2. Dispositif de régulation du débit de refoulement suivant la revendication 1, caractérisé par le fait qu'on calcule la surface en coupe transversale de la coupe faite par la roue à godets, à partir du profil, des dimensions géométriques de la roue à godets ainsi que de la position de montage du scanner laser.

3. Dispositif de régulation du débit de refoulement suivant l'une des revendications précédentes, caractérisé par le fait que le volume de la matière solide sectionnée est calculé à partir de la différence entre le profil de surface et le contour extérieur de la roue à godets ainsi qu'à partir de l'angle de levage et de la vitesse de basculement.

4. Dispositif de régulation du débit de refoulement suivant la revendication 1 ou 2, caractérisé par le fait que par une mesure continue, on détermine le profil de part et d'autre de la roue à godets et qu'une valeur instantanée de la matière solide découpée est déterminée à partir de la différence de profil et de la différence de vitesse.

5. Dispositif de régulation du débit de refoulement suivant l'une des revendications précédentes, caractérisé par le fait que le scanner laser et l'ordinateur sont reliés à une mémoire permanente programmable, dans laquelle sont mémorisés des paramètres concernant l'excavatrice et la position de montage du scanner laser et des valeurs d'ajustement.

6. Dispositif de régulation du débit de refoulement suivant l'une des revendications précédentes, caractérisé par le fait que le scanner laser mesure une cible interne à l'appareil, dans les plages angulaires, qui ne sont pas utilisés pour l'évaluation du profil, et que la distance connue alors mesurée est utilisée en tant que valeur de contrôle pour l'aptitude au fonctionnement de l'appareil et en tant que valeur d'étalonnage.

7. Dispositif de régulation du débit de refoulement suivant l'une des revendications précédentes, caractérisé par le fait que le scanner laser travaille avec des impulsions ayant des durées de 1 à 10 nanosecondes et une cadence d'impulsions de l'ordre de kilohertz, de préférence dans la gamme de 3 à 30 kHz.

8. Dispositif de régulation du débit de refoulement suivant l'une des revendications précédentes, caractérisé par le fait que pour la mesure du temps de propagation des impulsions, on produit d'abord une impulsion de démarrage, dont la partie réfléchie est soumise à un retard de propagation par l'intermédiare de lignes à retard, réalisées de préférence sous la forme de bobine, et est utilisé pour une mesure de démarrage-arrêt.
